# FASCICULE DE BREVET EUROPEEN

(11) **EP 1 220 257 B1**
(45) Date de publication et mention de la délivrance du brevet: **02.11.2006**
(21) Numéro de dépôt: 01410045.7
(22) Date de dépôt: 09.05.2001
(51) Int. Cl.: H01H 71/08, H01H 9/02

(54) **Dispositif de connexion électrique de deux appareils électriques tels un appareil de protection électrique associé à un intérrupteur commandé, et appareil électrique adapté à un tel dispositif**
Elektrische Anschlussvorrichtung für zwei elektrische Geräte wie ein elektrisches Schutzgerät und einen gesteuerten Schalter, und daran angepasstes elektrisches Gerät
Electrical connection device for two electrical apparatus such as an electrical protection device combined with a controlled switch, and electrical apparatus adapted to such device

(30) Priorité: 20.12.2000 FR 0016643
(43) Date de publication de la demande: 03.07.2002
(73) Titulaire: SCHNEIDER ELECTRIC INDUSTRIES SAS, 92500 Rueil-Malmaison (FR)
(72) Inventeur: Duchene, Jean-Marie, Schneider Electric Ind. SA, 38050 Grenoble cedex 09 (FR); Cedron, Manuel, Schneider Electric Ind. SA, 38050 Grenoble cedex 09 (FR); Tielemans, Geoffroy, Schneider Electric Ind. SA, 38050 Grenoble cedex 09 (FR)
(74) Mandataire: Ritzenthaler, Jacques

(56) Documents cités:
- EP-A- 1 014 414
- FR-A- 2 580 860
- FR-A- 2 753 001

## Description

La présente invention concerne un dispositif de connexion électrique de deux appareils électriques tels un appareil de protection électrique associé à un interrupteur commandé, ledit dispositif étant destiné à relier électriquement la ou les bornes de sortie de l'un, dit premier, des appareils à la ou les bornes d'entrée de l'autre, dit second, desdits appareils, ledit dispositif comportant des conducteurs logés dans un capot isolant, l'ensemble s'étendant le long de l'une des faces des deux appareils, lesdites bornes d'entrée et de sortie précitées comportant des ouvertures d'accès sur les dites faces.

Lors de l'association sur un même rail de montage d'un disjoncteur et d'un interrupteur commandé tel un contacteur ou un télérupteur, il est nécessaire de relier électriquement les bornes de sortie de puissance du disjoncteur aux bornes d'entrée de puissance de l'interrupteur commandé. Les interrupteurs commandés comportent classiquement des bornes d'entrée et des bornes de sortie situées respectivement sur deux faces latérales opposées de leur boîtier. Il en résulte que le pontage électrique nécessaire pour réaliser le raccordement précité est long, peu pratique et coûteux.

La présente invention résout ce problème et propose un dispositif de connexion de conception simple permettant de relier de manière rapide et peu coûteuse de tels appareils ainsi qu'un appareil électrique adapté à un tel dispositif.

A cet effet, la présente invention a pour objet un dispositif de connexion du genre précédemment mentionné, ce dispositif étant caractérisé en ce que le capot isolant comporte un volet apte à obturer l'accès à la ou les bornes d'entrée du second appareil, lorsque le dispositif de connexion est mis en place tout en laissant libre l'accès à la ou les bornes de sortie dudit second appareil.

Selon une réalisation particulière, en position de connexion, le volet est apte à obturer l'accès à l'organe d'actionnement de la ou des bornes d'entrée du second appareil et/ou aux parties de conducteurs situées au niveau de l'ouverture de la ou desdites borne d'entrée

L'invention a encore pour objet un appareil électrique logé dans un boîtier comportant une face arrière de fixation à un support de montage tel un rail, une face avant, deux faces principales par lesquelles l'appareil peut être accolé à un autre appareil du même type, et deux faces latérales opposées, ledit appareil pouvant être raccordé à un autre appareil électrique situé en amont sur ledit support de montage au moyen d'un dispositif de connexion comportant les caractéristiques précédemment mentionnées prises seules ou en combinaison, cet appareil comportant au moins une borne d'entrée et au moins une borne de sortie situées d'un même côté dudit support et la ou les bornes d'entrée d'une part, et la ou les bornes de sortie, d'autre part, sont disposées respectivement suivant deux niveaux de profondeur différents du boîtier de l'appareil et sont décalées respectivement suivant la hauteur de l'appareil.

L'invention a encore pour objet un appareil électrique logé dans un boîtier comportant une face arrière de fixation à un support de montage tel un rail, une face avant, deux faces principales par lesquelles l'appareil peut être accolé à un autre appareil du même type, et deux faces latérales opposées, ledit appareil pouvant être raccordé à un autre appareil électrique situé en amont sur ledit support de montage au moyen d'un dispositif de connexion comportant les caractéristiques précédemment mentionnées prises seules ou en combinaison, cet appareil comportant au moins une borne d'entrée et au moins une borne de sortie, lesdites bornes étant situées d'un même côté du support, et au moins une borne de commande située de l'autre côté du support.

Selon une caractéristique particulière, la ou les bornes d'entrée sont situées à l'arrière de l'appareil et au niveau de l'une des faces latérales de l'appareil et la (ou les) borne(s) de sortie sont situées à l'avant de l'appareil et en retrait par rapport à ladite face latérale de l'appareil .

Selon une autre caractéristique, les bornes d'entrée et les bornes de sortie comporte chacune, une ouverture d'accès pour les conducteurs, lesdites ouvertures étant située(s) respectivement pour les bornes d'entrée et les bornes de sortie sur deux parties de surfaces latérales décalées suivant la hauteur et la profondeur du boîtier.

Selon une autre caractéristique, la ou les bornes d'entrée et la ou les bornes de sortie comprennent des organes d'actionnement situées respectivement pour les bornes d'entrée et les bornes de sortie, sur deux parties de face avant décalées suivant la profondeur et la hauteur du boîtier.
Mais d'autres avantages et caractéristiques de l'invention apparaîtront mieux. dans la description détaillée qui suit et se réfère aux dessins annexés donnés uniquement à titre d'exemple et dans lesquels :
La figure 1 est une vue de face, illustrant un disjoncteur et un interrupteur commandé selon l'invention, les appareils étant raccordés par un dispositif de connexion selon l'invention,
La figure 2 est une vue en perspective montrant plus particulièrement la partie inférieure des deux appareils raccordés par le dispositif de connexion selon l'invention,
La figure 3 est une vue partielle en perspective, illustrant la partie inférieure de l'interrupteur seul, et
La figure 4 est une vue en perspective, illustrant le dispositif de connexion selon l'invention, seul.

Sur les figures 1 et 2, on voit un disjoncteur D et un télérupteur T montés côte à côte sur un même rail de montage R, l'ensemble formant un interrupteur commandé et protégé. Ces deux appareils sont logés dans des boîtiers modulaires distincts comprenant chacun une face arrière 1,2 de fixation au rail R, une face avant 3,4, deux faces principales 5,6,7,8 par lesquelles les boîtiers des deux appareils juxtaposés sont accolés, et deux faces latérales opposées 9,10,11,12 sur lesquelles sont situées des bornes de raccordement 13 à 22.

Le premier appareil D, en l'occurrence un disjoncteur, est du type classique et présente deux bornes d'entrée 13,14 logées dans sa partie supérieure, et deux bornes de sortie 15,16 logées dans sa partie inférieure.
Le second appareil est constitué par un télérupteur T et comprend, comme ceci est connu en soi, un circuit de coupure destiné à desservir un circuit d'utilisation et commandé par un circuit de commande, ledit circuit de commande comportant une bobine destinée à être alimentée par les conducteurs de puissance du premier appareil D et commandée par un circuit donneur d'ordre comprenant par exemple un bouton poussoir (ces circuits n'étant pas représentés sur les figures).
Cet appareil comporte dans sa partie supérieure deux bornes de commande 17,18, par lesquelles les bornes de la bobine précitées peuvent être reliées aux conducteurs de puissance du disjoncteur, et quatre bornes dites de puissance, à savoir deux bornes d'entrée 19,20 (respectivement de neutre et de phase) et deux bornes de sortie 21,22 (respectivement de neutre et de phase) à sa partie inférieure (plus particulièrement visibles sur la figure 3)
Sur la figure 3, et conformément à l'invention, on voit que les bornes d'entrée 19,20 et les bornes de sortie 21,22 sont situées suivant deux niveaux de profondeur différents du boîtier de l'appareil, la profondeur étant définie comme la distance séparant la face 4c se trouvant la plus en avant de l'appareil T de la face arrière 2 de l'appareil T. On voit également sur la figure 3, que les bornes sont également décalées suivant la hauteur de l'appareil, celle-ci étant définie par la distance séparant les deux faces latérales 11,12 de l'appareil T. On voit ainsi que l'une 12 des faces latérales 11,12 de cet appareil T comprend en fait plusieurs parties de face latérales 12a, 12b parallèles entre elles mais décalées suivant la hauteur et la profondeur de l'appareil. Sur l'une 12a de ces faces 12a,12b débouchent les ouvertures d'accés 23,24 des bornes d'entrée 19,20, et sur l'autre 12b de ces faces débouchent les ouvertures d'accès 25,26 des bornes de sortie 21,22. De même, la face avant du boîtier comporte plusieurs parties de face avant parallèles 4a,4b,4c entre elles, décalées également suivant la profondeur et la hauteur du boîtier. Sur l'une 4a de ces parties de face débouchent les organe d'actionnement 27,28 des bornes d'entrée 19,20 et sur l'autre 4b, les organes d'actionnement 29,30 des bornes de sortie 21,22. On remarquera également que les bornes d'entrée 19,20 sont également décalées par rapport aux bornes de sortie 21,22 parallèlement à la largeur du boîtier, ladite largeur représentant la distance entre les deux faces principales 7,8 du boîtier, ceci permettant à l'utilisateur de réaliser son câblage dans le sens de son schéma électrique sans être contraint par l'appareil de raccorder les bornes du bas (face 4a) avant celle du haut (face 4b).
En revenant aux figures 1,2 et 4, on voit que les bornes de sortie 15,16 du premier appareil D sont reliées électriquement aux bornes d'entrée 19,20 du second appareil T au moyen d'un dispositif de connexion C conforme à l'invention. Ce dispositif C comporte un capot isolant 31 réalisé en un matériau plastique, ledit capot 31 comportant deux chemins de conduction 32,33 logeant respectivement deux conducteurs électriques rigides 34,35. Ce capot 31 est constitué par une plaque 36 dont les dimensions correspondent sensiblement aux dimensions de la face latérale 12 du second appareil T, cette plaque 36 comportant deux parties de chemins de conduction 32,33 aptes à recevoir la partie des conducteurs s'étendant en regard du second appareil T. A partir de cette plaque 36 s'étendent deux chemins de conduction séparés 37,38 logeant la partie des conducteurs située en regard du premier appareil D. Un volet 39 est monté articulé sur cette plaque 36 entre une position dans laquelle il s'étend parallèlement à cette plaque 36 et une position dans laquelle il s'étend perpendiculairement à cette plaque. Avantageusement, l'articulation du volet 39 est réalisée au moyen d'une charnière 40 en plastique intégrée. Sur ce volet 39 sont prévus des moyens d'encliquetage 41 en forme de crochet aptes à venir s'engager sur des parties correspondantes 42 (figure 3) du boîtier. Les deux conducteurs 34,35 comprennent chacun une partie 34a,35a s'étendant le long de la plaque et deux plages de connexion 34b,35b,34c,35c s'étendant perpendiculairement au plan de ladite plaque 36.
Lors de l'opération de connexion, les chemins séparés 37,38 et la plaque 36 sont amenés en regard respectivement des faces latérales 10 et 12 des appareils comportant les bornes de sortie 15,16, pour le premier appareil D, et les bornes d'entrée 19,20, pour le second appareil T. Les plages des conducteurs 34b,35b et 34c,35c sont alors introduites dans les bornes correspondantes 16,15 et 20,19 des appareils, l'un des conducteurs 34 reliant la borne de sortie de phase 16 du premier appareil D avec la borne d'entrée de phase 20 du second appareil T, l'autre des conducteurs 35 reliant la borne de sortie de neutre 15 du premier appareil D avec la borne d'entrée de neutre 19 du second appareil. On voit en particulier sur la figure 2, que la plaque 36 recouvre la totalité de la face latérale inférieure 12 du second appareil T de sorte que l'accès aux conducteurs et aux ouvertures de borne 23,24 par le dessous de l'appareil, est rendu impossible. Lors de la mise en place du dispositif, le volet 39 est rabattu sur l'une 4a des parties de face avant précitées, puis fixé au boîtier de l'appareil au moyen des moyens d'encliquetage précités 41,42. Dans cette position, ce volet 39 d'une part vient compléter l'isolation au niveau des ouvertures 23,24 des bornes d'entrée 19,20, c'est à dire empêcher l'accès par l'avant de l'appareil, à la partie de raccordement située au niveau de ces ouvertures, et d'autre part, recouvre les organes d'actionnement 27,28, en l'occurrence les vis de borne, de sorte que la manipulation de celles-ci est impossible. Par contre, on voit en particulier sur la figure 2, que l'accès aux ouvertures 25,26 des bornes de sortie 21,22 ainsi qu'aux organes d'actionnement 29,30 de ces bornes est laissé libre.

On a donc réalisé grâce à l'invention un dispositif de connexion permettant de réaliser une connexion rapide et peu onéreuse de deux appareils, grâce au fait notamment que les connexions sont courtes, la partie pontage étant entièrement protégée alors que la sortie du second appareil est libre pour le raccordement ultérieur par le client, ainsi qu'un appareil permettant l'utilisation d'un tel dispositif.
On notera que ce dispositif pourra être monté à la demande sur un interrupteur commandé ou s'il est monté systématiquement sur cet interrupteur, il pourra être démonté pour une utilisation plus universelle.
L'invention s'applique avantageusement mais pas exclusivement lors de l'association d'un appareil électrique tel un disjoncteur avec un interrupteur commandé tel un télérupteur ou un contacteur oubien avec un différentiel etc...

On notera que, bien que l'on ait décrit dans les figures l'association d'un disjoncteur avec un télérupteur bipolaire, l'invention s'applique tout aussi bien dans le cas où le télérupteur est du type unipolaire, c'est à dire comportant une borne d'entrée et une borne de sortie, dans lequel cas le capot isolant ne comportera qu'un seul chemin électrique.
Bien entendu, l'invention n'est pas limitée aux modes de réalisation décrits et illustrés qui n'ont été donnés qu'à titre d'exemples.
C'est ainsi par exemple, que les bornes pourraient être d'un autre type que du type à vis.

Au contraire, l'invention comprend tous les équivalents techniques des moyens décrits ainsi que leurs combinaisons si celles-ci sont effectuées dans le cadre défini par le jeu de revendications annexé.

## Revendications

1. Arrangement d'un dispositif de connexion électrique (C) et de deux appareils électriques (D, T) tels un appareil de protection électrique associé à un interrupteur commandé, ledit dispositif (C) étant destiné à relier électriquement la ou les bornes de sortie (21,22) de l'un, dit premier (D), des appareils à la ou les bornes d'entrée (19,20) de l'autre, dit second (T), desdits appareils, et comportant des conducteurs logés dans un capot isolant (31), l'ensemble s'étendant le long de l'une des faces (12) des deux appareils, lesdites bornes d'entrée et de sortie précitées comportant des ouvertures d'accès (23,24,25,26) sur les dites faces,
**caractérisé en ce que** le capot isolant (31) comporte un volet (39) apte à obturer l'accès à la ou les bornes d'entrée (19,20) du second appareil (T), lorsque le dispositif de connexion (C) est mis en place tout en laissant libre l'accès à la ou les bornes de sortie (21,22) dudit second appareil (T).

2. Dispositif selon la revendication 1, **caractérisé en ce que**, en position de connexion, le volet (39) est apte à obturer l'accès à l'organe d'actionnement (27,28) de la ou des bornes d'entrée (19,20) du second appareil (T) et/ou aux parties de conducteurs situées au niveau de l'ouverture (23,24) de la ou desdites borne d'entrée (19,20).

3. Dispositif selon la revendication 1 ou 2, **caractérisé en ce que** le volet (39) est monté articulé par rapport au capot (31).

4. Dispositif selon l'une quelconque des revendications 1 à 3, **caractérisé en ce que** le capot (31) étant réalisé dans un matériau plastique, le volet (39) est monté articulé sur le capot (31) au moyen d'une charnière intégrée (40) réalisée en plastique.

5. Dispositif selon l'une quelconque des revendications 1 à 4, **caractérisé en ce qu'**il comporte des moyens d'encliquetage (41) prévus en partie sur le volet (39) et en partie sur le boîtier du second appareil (T), lesdits moyens étant aptes à réaliser la fixation du volet (39) sur le boîtier de l'appareil.

6. Dispositif selon l'une quelconque des revendications précédentes, **caractérisé en ce qu**'il comporte d'une part, une plaque (36) comportant des chemins de conduction (32,33), ladite plaque (36) étant apte à être amenée en regard de la face précitée (12) du second appareil (T) et à recevoir les conducteurs (34,35) pour ce qui concerne leur partie s'étendant en regard de ladite face (12), le volet précité (39) étant monté sur ladite plaque (36).

7. Dispositif selon la revendication 6, **caractérisé en ce qu**'il comporte des chemins de conduction séparés (37,38) aptes à être amenés en regard de la face précitée(10) du premier appareil (D) et à recevoir les conducteurs (34, 35), pour ce qui concerne leur partie s'étendant en regard du premier appareil (D).

8. Appareil électrique logé dans un boîtier comportant une face arrière de fixation à un support de montage tel un rail, une face avant, deux faces principales par lesquelles l'appareil peut être accolé à un autre appareil du même type, et deux faces latérales opposées, ledit appareil électrique constituant l'un des deux appareils de l'arrangement selon l'une quelconque des revendications 1 à 7 et pouvant être raccordé à l'autre appareil dudit arrangement, situé en amont sur ledit support de montage au moyen du dispositif de connexion dudit arrangement,
**caractérisé en ce qu**'il comporte au moins une borne d'entrée (19,20) et au moins une borne de sortie (21,22), lesdites bornes étant situées d'un même côté dudit support R et en ce que la ou les bornes d'entrée (19,20) d'une part, et la ou les bornes de sortie (21,22) d'autre part, sont disposées respectivement suivant deux niveaux de profondeur différents du boîtier de l'appareil et sont décalées respectivement suivant la hauteur de l'appareil.

9. Appareil électrique logé dans un boîtier comportant une face arrière de fixation à un support de montage tel un rail, une face avant, deux faces principales par lesquelles l'appareil peut être accolé à un autre appareil du même type, et deux faces latérales opposées, ledit appareil électrique constituant l'un des deux appareils de l'arrangement selon l'une quelconque des revendications 1 à 7 et pouvant être raccordé à l'autre appareil dudit arrangement, situé en amont sur ledit support de montage au moyen du dispositif de connexion dudit arrangement, **caractérisé en ce qu**'il comporte au moins une borne d'entrée (19,20) et au moins une borne de sortie (21,22), lesdites bornes étant
situées d'un même côté dudit support (R), et au moins une borne de commande (17,18) située de l'autre côté dudit support (R).

10. Appareil électrique selon la revendication 9, **caractérisé en ce que** la ou les bornes d'entrée (19,20) d'une part, et la ou les bornes de sortie (21,22) d'autre part, sont disposées respectivement suivant deux niveaux de profondeur différents du boîtier de l'appareil et sont décalées respectivement suivant la hauteur de l'appareil.

11. Appareil selon la revendication 8 ou 10, **caractérisé en ce que** la ou les bornes d'entrée (19,20) sont situées à l'arrière de l'appareil et au niveau de l'une (12) des faces latérales de l'appareil et la ou les bornes de sortie (21,22) sont situées à l'avant de l'appareil (T) et en retrait par rapport à ladite face latérale (12) de l'appareil (T).

12. Appareil selon l'une quelconque des revendications 8 à 11, **caractérisé en ce que** les bornes d'entrée et les bornes de sortie comporte chacune, une ouverture d'accès (23,24) et (25,26) pour les conducteurs, lesdites ouvertures étant situées respectivement pour les bornes d'entrée (19,20) et les bornes de sortie (21,22) sur deux parties de surfaces latérales (12a,12b) décalées suivant la hauteur et la profondeur du boîtier.

13. Appareil électrique selon l'une quelconque des revendications 8 à 12, **caractérisé en ce que** la ou les bornes d'entrée et la ou les bornes de sortie comprennent des organes d'actionnement situées respectivement pour les bornes d'entrée et les bornes de sortie, sur deux parties de face avant (4a,4b) décalées suivant la profondeur et la hauteur du boîtier.

14. Appareil selon l'une quelconque des revendications 8 à 13, **caractérisé en ce que** le premier appareil (D) est un disjoncteur et/ou **en ce que** le second appareil (T) est un télérupteur ou un contacteur.

15. Appareil selon l'une quelconque des revendications 8 à 14, **caractérisé en ce que** les bornes d'entrée (19,20) sont décalées par rapport aux bornes de sortie (21,22) parallèlement à la largeur du boîtier.

16. Appareil selon l'une quelconque des revendications 8 à 15, **caractérisé en ce que** le second appareil est un télérupteur unipolaire, le capot précité ne comportant qu'un seul chemin électrique.

## Claims

1. Arrangement of an electrical connection device (C) and of two electrical apparatuses (D,T) such as an electrical protection apparatus associated with a controlled switch, said device (C) being designed to electrically connect the output terminal(s) (21,22) of one of the apparatuses, called the first apparatus (D), to the input terminal(s) (19,20) of the other of said apparatuses, called the second apparatus (T), and comprising conductors housed in an insulating cover (31), the assembly extending along one of the faces (12) of the two apparatuses, said above-mentioned input and output terminals comprising access openings (23,24,25,26) on said faces,
**characterized in that** the insulating cover (31) comprises a shutter (39) designed to prevent access to the input terminal(s) (19, 20) of the second apparatus (T) when the connection device (C) is fitted while leaving access to the output terminal(s) (21, 22) of said second apparatus (T) free.

2. Device according to claim 1, **characterized in that**, in the connection position, the shutter (39) is designed to prevent access to the actuating means (27, 28) of the input terminal(s) (19, 20) of the second apparatus (T) and/or to the parts of conductors situated at the level of the opening (23, 24) of said input terminal(s) (19, 20).

3. Device according to claim 1 or 2, **characterized in that** the shutter (39) is mounted articulated with respect to the cover (31).

4. Device according to any one of the claims 1 to 3, **characterized in that** the cover (31) being made of plastic material, the shutter (39) is mounted articulated on the cover (31) by means of an integrated hinge (40) made of plastic.

5. Device according to any one of the claims 1 to 4, **characterized in that** it comprises clipping means (41) provided in part on the shutter (39) and in part on the case of the second apparatus (T), said means being designed to perform fixing of the shutter (39) on the case of the apparatus.

6. Device according to any one of the foregoing claims, **characterized in that** it comprises on the one hand a plate (36) comprising conduction paths (32, 33), said plate (36) being able to be moved to face the above-mentioned face (12) of the second apparatus (T) and to receive the conductors (34, 35) in so far as their part extending facing said face (12) is concerned, the above-mentioned shutter (39) being mounted on said plate (36).

7. Device according to claim 6, **characterized in that** it comprises separate conduction paths (37, 38) able to be moved to face the above-mentioned face (10) of the first apparatus (D) and to receive the conductors (34, 35) in so far as their part extending facing the first apparatus (D) is concerned.

8. Electrical apparatus housed in a case comprising a rear face for fixing to a mounting support such as a rail, a front face, two main faces by means of which the apparatus can be adjoined to another apparatus of the same type, and two opposite side faces, said electrical apparatus constituting one of the two apparatuses of the arrangement according to any one of the claims 1 to 7 and being able to be connected to the other apparatus of said arrangement located up-line on said mounting support by means of the connection device of said arrangement,
**characterized in that** it comprises at least one input terminal (19, 20) and at least one output terminal (21, 22), said terminals being situated on the same side of said support (R), and that the input terminal(s) (19, 20) on the one hand and the output terminal(s) (21, 22) on the other hand are respectively arranged at two different depth levels of the case of the apparatus and are respectively staggered in the heightwise direction of the apparatus.

9. Electrical apparatus housed in a case comprising a rear face for fixing to a mounting support such as a rail, a front face, two main faces by means of which the apparatus can be adjoined to another apparatus of the same type, and two opposite side faces, said electrical apparatus constituting one of the two apparatuses of the arrangement according to any one of the claims 1 to 7 and being able to be connected to the other apparatus of said arrangement located up-line on said mounting support by means of the connection device of said arrangement, **characterized in that** it comprises at least one input terminal (19, 20) and at least one output terminal (21, 22), said terminals both being situated on the same side of said support (R), and at least one control terminal (17, 18) situated on the other side of said support (R).

10. Electrical apparatus according to claim 9, **characterized in that** the input terminal(s) (19, 20) on the one hand and the output terminal(s) (21, 22) on the other hand are respectively arranged at two different depth levels of the case of the apparatus and are respectively staggered in the heightwise direction of the apparatus.

11. Apparatus according to claim 8 or 10, **characterized in that** the input terminal(s) (19, 20) is(are) situated at the rear of the apparatus and at the level of one (12) of the side faces of the apparatus and the output terminals (21, 22) are situated at the front of the apparatus (T) and set back with respect to said side face (12) of the apparatus (T).

12. Apparatus according to any one of the claims 8 to 11, **characterized in that** the input terminals and output terminals each comprise an access opening (23, 24) and (25, 26) for the conductors, said openings being situated respectively for the input terminals (19, 20) and the output terminals (21, 22) on two parts of lateral surfaces (12a, 12b) staggered in the heightwise and depthwise direction of the case.

13. Electrical apparatus according to any one of the claims 8 to 12, **characterized in that** the input terminal(s) and output terminal(s) comprise actuating means respectively situated for the input terminals and the output terminals on two parts of front face (4a, 4b) staggered in the depthwise and heightwise direction of the case.

14. Apparatus according to any one of the claims 8 to 13, **characterized in that** the first apparatus (D) is a circuit breaker and/or **in that** the second apparatus (T) is a remote-controlled switch or a contactor.

15. Apparatus according to any one of the claims 8 to 14, **characterized in that** the input terminals (19, 20) are staggered with respect to the output terminals (21, 22) in a direction parallel to the width of the case.

16. Apparatus according to any one of the claims 8 to 15, **characterized in that** the second apparatus is a single-pole remote-controlled switch, the above-mentioned cover only comprising a single electrical path.

## Patentansprüche

1. Anordnung aus einer elektrischen Verbindungseinrichtung (C) und zwei elektrischen Schaltgeräten (D, T) wie z.B. einem elektrischen Schutzschalter und einem zugeordneten angesteuerten Schalter, welche Einrichtung (C) dazu dient, die Ausgangsklemme bzw. die Ausgangsklemmen (21, 22) des genannten, als erstes Schaltgerät (D) bezeichneten einen Schaltgeräts mit der Eingangsklemme bzw. den Eingangsklemmen (19, 20) des genannten, als zweites Schaltgerät (T) bezeichneten anderen Schaltgeräts elektrisch zu verbinden, und die in einer Isolierabdeckung (31) angeordnete Leiter umfasst, wobei sich die gesamte Einheit über eine der Seiten (12) beider Schaltgeräte erstreckt und die genannten Eingangs- und Ausgangsklemmen an den genannten Seiten Zugangsöffnungen (23, 24, 25, 26) aufweisen,
**dadurch gekennzeichnet, dass** die Isolierabdeckung (31) eine Blende (39) umfasst, die dazu dient, bei montierter Verbindungseinrichtung (C) den Zugang zur Eingangsklemme bzw. zu den Eingangsklemmen (19, 20) des zweiten Schaltgeräts (T) abzudecken und gleichzeitig den Zugang zur Ausgangsklemme bzw. den Ausgangsklemmen (21, 22) des genannten zweiten Schaltgeräts (T) frei zu lassen.

2. Einrichtung nach Anspruch 1, **dadurch gekennzeichnet, dass** die Blende (39) dazu ausgelegt ist, in der Verbindungsstellung den Zugang zum Betätigungselement (27, 28) der Eingangsklemme bzw. der Eingangsklemmen (19, 20) des zweiten Schaltgeräts (T) und/ oder zu den im Bereich der Öffnung (23, 24) der genannten Eingangsklemme bzw. Eingangsklemmen (19, 20) verlaufenden Leiterabschnitten abzudecken.

3. Einrichtung nach Anspruch 1 oder 2, **dadurch gekennzeichnet, dass** die Blende (39) an die Abdeckung (31) angelenkt ist.

4. Einrichtung nach irgendeinem der Ansprüche 1 bis 3, **dadurch gekennzeichnet, dass** die Abdeckung (31) aus Kunststoff besteht und die Blende (39) über ein integriertes Kunststoffscharniers (40) an die Abdeckung (31) angelenkt ist.

5. Einrichtung nach irgendeinem der Ansprüche 1 bis 4, **dadurch gekennzeichnet, dass** sie Schnappmittel (41) umfasst, die teilweise an der Blende (39) und teilweise am Gehäuse des zweiten Schaltgeräts (T) ausgebildet sind, welche Mittel dazu dienen, die Befestigung der Blende (39) am Gehäuse des Schaltgeräts zu gewährleisten.

6. Einrichtung nach irgendeinem der vorhergehenden Ansprüche, **dadurch gekennzeichnet, dass** sie eine Platte mit Leiterpfaden (32, 33) umfasst, welche Platte (36) dazu dient, gegenüber der genannten Seite (12) des zweiten Schaltgeräts (T) positioniert zu werden und die der genannten Seite (12) gegenüberliegenden Abschnitte der Leiter (34, 35) aufzunehmen, wobei die genannte Blende (39) an der genannten Platte (36) befestigt ist.

7. Einrichtung nach Anspruch 6, **dadurch gekennzeichnet, dass** sie getrennt geführte Leitungspfade (37, 38) umfasst, die dazu dienen, gegenüber der genannten Seite (10) des ersten Schaltgeräts (D) positioniert zu werden und die gegenüber dem ersten Schaltgerät (D) verlaufenden Abschnitte der Leiter (34, 35) aufzunehmen.

8. Elektrisches Schaltgerät in einem Gehäuse, das eine Rückseite zur Befestigung auf einem Montageträger wie z.B. einer Tragschiene, eine Vorderseite, zwei Hauptseiten, mit denen das Schaltgerät an ein weiteres Schaltgerät des gleichen Typs angebaut werden kann, sowie zwei einander gegenüberliegende Seitenwände umfasst, welches elektrische Schaltgerät eines der beiden Schaltgeräte der Anordnung nach irgendeinem der Ansprüche 1 bis 7 bildet und mit Hilfe der Verbindungseinrichtung der genannten Anordnung an das einspeiseseitig auf der gleichen Tragschiene montierte andere Schaltgerät der genannten Anordnung angeschlossen werden kann,
**dadurch gekennzeichnet, dass** es mindestens eine Eingangsklemme (19, 20) und mindestens eine Ausgangsklemme (21, 22) umfasst, welche genannten Klemmen auf der gleichen Seite des genannten Trägers (R) angeordnet sind und dass die Eingangsklemme bzw. die Eingangsklemmen (19, 20) einerseits und die Ausgangsklemme bzw. die Ausgangsklemmen (21, 22) andererseits in zwei unterschiedlichen Tiefen des Gehäuses des Schaltgeräts angeordnet und in der Höhe des Schaltgeräts versetzt zueinander angeordnet sind.

9. Elektrisches Schaltgerät in einem Gehäuse, das eine Rückseite zur Befestigung auf einem Montageträger wie z.B. einer Tragschiene, eine Vorderseite, zwei Hauptseiten, mit denen das Schaltgerät an ein weiteres Schaltgerät des gleichen Typs angebaut werden kann, sowie zwei einander gegenüberliegende Seitenwände umfasst, welches elektrische Schaltgerät eines der beiden Schaltgeräte der Anordnung nach irgendeinem der Ansprüche 1 bis 7 bildet und mit Hilfe der Verbindungseinrichtung der genannten Anordnung an das einspeiseseitig auf der gleichen Tragschiene montierte andere Schaltgerät der genannten Anordnung angeschlossen werden kann, **dadurch gekennzeichnet, dass** es mindestens eine Eingangsklemme (19, 20) und mindestens eine Ausgangsklemme (21, 22) umfasst, welche genannten Klemmen auf der gleichen Seite des genannten Trägers (R) angeordnet sind, sowie mindestens eine Steuerklemme (17, 18) umfasst, die auf der anderen Seite des genannten Trägers (R) montiert ist.

10. Elektrisches Schaltgerät nach Anspruch 9, **dadurch gekennzeichnet, dass** die Eingangsklemme bzw. die Eingangsklemmen (19, 20) einerseits und die Ausgangsklemme bzw. die Ausgangsklemmen (21, 22) andererseits in zwei unterschiedlichen Tiefen des Gehäuses des Schaltgeräts angeordnet und in der Höhe des Schaltgeräts versetzt zueinander angeordnet sind.

11. Elektrisches Schaltgerät nach Anspruch 8 oder 10, **dadurch gekennzeichnet, dass** die Eingangsklemme bzw. die Eingangsklemmen (19, 20) im hinteren Teil des Schaltgeräts sowie im Bereich einer (12) der Seitenwände des Schaltgeräts angeordnet sind und dass die Ausgangsklemme bzw. die Ausgangsklemmen (21, 22) im vorderen Teil des Schaltgeräts (T), in Bezug zur genannten Seitenwand (12) des Schaltgeräts (T) zurückversetzt angeordnet sind.

12. Elektrisches Schaltgerät nach irgendeinem der Ansprüche 8 bis 11, **dadurch gekennzeichnet, dass** die Eingangsklemmen und die Ausgangsklemmen jeweils eine Zugangsöffnung (23, 24) bzw. (25, 26) für die Leiter umfassen, welche Öffnungen jeweils für die Eingangsklemmen (19, 20) und für die Ausgangsklemmen (21, 22) in zwei, bezüglich der Höhe und der Tiefe des Gehäuses versetzt zueinander angeordneten Seitenwandabschnitten (12a, 12b) ausgebildet sind.

13. Elektrisches Schaltgerät nach irgendeinem der Ansprüche 8 bis 12, **dadurch gekennzeichnet, dass** die Eingangsklemme bzw. die Eingangsklemmen und die Ausgangsklemme bzw. die Ausgangsklemmen Betätigungselemente umfassen, die jeweils für die Eingangsklemmen und die für Ausgangsklemmen in zwei, bezüglich der Tiefe und der Höhe des Gehäuses versetzt zueinander angeordneten Vorderseitenabschnitten (4a, 4b) ausgebildet sind.

14. Elektrisches Schaltgerät nach irgendeinem der Ansprüche 8 bis 13, **dadurch gekennzeichnet, dass** das erste Schaltgerät D ein Leistungsschalter und/oder dass das zweite Schaltgerät (T) ein Stromstoßrelais oder ein Schütz ist.

15. Elektrisches Schaltgerät nach irgendeinem der Ansprüche 8 bis 14, **dadurch gekennzeichnet, dass** die Eingangsklemmen (19, 20) in Bezug zu den Ausgangsklemmen (21, 22) in der Breite des Gehäuses gesehen versetzt zueinander angeordnet sind.

16. Elektrisches Schaltgerät nach irgendeinem der Ansprüche 8 bis 15, **dadurch gekennzeichnet, dass** das zweite Schaltgerät ein einpoliges Stromstoßrelais ist und die genannte Abdeckung nur einen elektrischen Leitungspfad umfasst.
